# EUROPÄISCHE PATENTSCHRIFT

(11) **EP 0 878 398 B1**
(45) Veröffentlichungstag und Bekanntmachung des Hinweises auf die Patenterteilung: **13.12.2000**
(21) Anmeldenummer: 98108020.3
(22) Anmeldetag: 02.05.1998
(51) Int. Cl.: B65B 19/22, B31B 1/52

(54) **Verfahren und Vorrichtung zum Falten der Kopflasche eines Zuschnitts für eine Zigarettenschachtel**
Method and apparatus for folding the end flap of a blank for a cigarette box
Procédé et dispositif pour plier le rabat terminal d'un flan pour une boîte à cigarettes

(30) Priorität: 16.05.1997 DE 19720500
(43) Veröffentlichungstag der Anmeldung: 18.11.1998
(62) Teilanmeldung aus: 99117191.9
(73) Patentinhaber: TOPACK Verpackungstechnik GmbH, 21493 Schwarzenbek (DE)
(72) Erfinder: Kleine Wächter, Michael, 21483 Juliusburg (DE)
(74) Vertreter: Herrmann, Günther

(56) Entgegenhaltungen:
- DE-A- 3 218 639
- US-A- 4 188 024
- US-A- 5 607 382

## Beschreibung

Die Erfindung bezieht sich auf ein Verfahren und eine Vorrichtung zum Falten einer überbreiten Kopflasche an einem Zuschnitt für eine Hinged-Lid-Packung für Zigaretten gemäß den Oberbegriffen der Ansprüche 1 bzw. 8.

Bei den hier interessierenden Zigarettenschachteln handelt es sich um Hartbecherpackungen, die allgemein auch als Hinged-Lid-Packungen bezeichnet werden. Sie bestehen aus Zuschnitten aus einem leichten Karton. Die Zuschnitte werden um den Packungsinhalt in Form eines in einem Innenzuschnitt aus Stanniol oder einer anderen Folie eingehüllten Zigarettenblocks zu einem Schachtelteil und einem im Bereich einer Rückwand des Schachtelteils angelenkten Deckel herumgefaltet. Die Hinged-Lid-Packung weist also einen Klappdeckel auf, mit dem sie nach dem Öffnen wieder verschlossen werden kann. Der untere Rand der Vorderwand des Klappdeckels ist durch eine nach innen gefaltete Kopflasche verstärkt, um Beschädigungen des Deckels durch das wiederholte Öffnen zu verhindern. Die Kopflasche kann durch Verkleben innen an der Deckelvorderwand fixiert sein. Sie kann aber auch mechanisch durch die Breite der Deckelvorderwand etwas überragende Randbereiche, die beidseits an der Kopflasche vorgesehen sind, in ihrer Lage am Deckel gehalten werden. Eine solche überbreite" Kopflasche hält sich selbst durch Reibung oder Klemmung zwischen den gefalteten Seitenlappen der Deckelwände fest, ohne daß eine zusätzliche Beleimung erforderlich ist. Durch die DE 32 18 639 A1 ist eine solche Hinged-Lid-Packung mit einer überbreiten Kopflasche an der Deckelvorderwand sowie ein Verfahren nach dem Oberbegriff des Anspruchs 1 bekannt.

In der US-PS 4 188 024 ist eine Einrichtung zum Fördern von Zuschnitten für Hinged-Lid-Packungen zu einer Packmaschine beschrieben. Dieser Fördereinrichtung ist eine Faltstation zum Umfalten einer am Zuschnitt vorgesehenen, allerdings offenbar nicht überbreiten Kopflasche zugeordnet. Diese Vorrichtung entspricht dem Oberbegriff des Anspruchs 8.

Als Nachteil der überbreiten Kopflasche hat sich herausgestellt, daß sich ihre die Breite der Deckelvorderwand überragenden Seitenbereiche in die Seitenwände des Deckels eindrücken und diesen nach außen sichtbar verformen können. Das bedeutet eine Qualitätsminderung der Packung.

Der Erfindung liegt die Aufgabe zugrunde, ein weiteres Verfahren und eine weitere Vorrichtung der eingangs beschriebenen Art anzugeben.

Bei einem Verfahren der eingangs angegebenen Art wird diese Aufgabe erfindungsgemäß dadurch gelöst, daß über die Breite der Klappdeckelvorderwand hinausragende Seitenbereiche der Kopflasche an vorgegebenen Knicklinien vorgebogen werden. Dieses Vorbiegen der Seitenbereiche bewirkt, daß sie die Seitenwände des Packungsdeckels nicht mehr auslenken, trotzdem der gefalteten und an die Innenseite der Deckelvorderwand angelegten Kopflasche durch Abstützung an den Seitenwänden des Deckels genügend Halt geben, um sie auch ohne Beleimung in ihrer gewünschten Position festzuhalten. Mit der überraschend einfachen Maßnahme des Vorbiegens der äußeren Seitenbereiche der überbreiten Kopflasche wird also eine deutliche Verbesserung der Qualität der hergestellten Hinged-Lid-Packungen erzielt.

Bei einer Vorrichtung der eingangs angegebenen Art wird die der Erfindung zugrundeliegende Aufgabe dadurch gelöst, daß Mittel zum Vorbiegen von über die Breite der Klappdeckelvorderwand hinausragenden Seitenbereichen der Kopflasche an vorgegebenen Knicklinien vorgesehen sind.

Die Erfindung fortbildende und ausgestaltende Merkmale und Maßnahmen sind in den Unteransprüchen angegeben.

Werden die Knicklinien gemäß Anspruch 2 definiert vorgeschwächt, so wird das Umbiegen der Seitenbereiche der Kopflasche erleichtert. Werden gemäß Anspruch 3 beim Falten der Kopflasche gleichzeitig deren Seitenbereiche vorgebogen, wird ein Arbeitsgang eingespart. Die Maßnahme des Anspruchs 4 stellt eine einfache Art des Vorbiegens der Seitenbereiche der Kopflasche dar. Anspruch 5 enthält Merkmale eines bevorzugten Ausführungsbeispieles des Verfahrens nach der Erfindung. Die Ansprüche 6 und 7 betreffen eine Variante des Verfahrens, wobei Anspruch 6 sicherstellt, daß auch eine unbeleimte Kopflasche nach dem Falten sicher an der Decke vor der Wand fixiert ist.

Die Ansprüche 9 bis 14 enthalten Merkmale von Fortführungen und vorteilhaften Ausgestaltungen der Vorrichtung nach der Erfindung.

Die Erfindung bietet den Vorteil, daß die Kopflasche mit ihren Seitenbereichen sicher an den Seitenwänden im Deckel einer Hinged-Lid-Packung gehalten wird, ohne daß sich der Deckel durch den Druck der Kopflasche verformt. Das verbessert das Aussehen der Schachtel wie auch ihre Handhabung in die Schachtel weiterverarbeitenden Maschinen. Dabei kann auf den zusätzlichen Aufwand, den die früher übliche Verklebung der Kopflasche erfordern würde, verzichtet werden. Der verfahrenstechnische und maschinelle Aufwand für die Realisierung der Erfindung ist gering.

Die Erfindung wird nun anhand der Zeichnung näher erläutert.

Es zeigen in schematischer Darstellung
- Figur 1: eine Draufsicht auf eine Vorrichtung nach der Erfindung mit einem Zuschnitt in einer Faltstation,
- Figur 2: eine Seitenansicht derselben Vorrichtung, gesehen in Richtung des Pfeils II der Figur 1,
- Figur 3: eine Ansicht, gesehen in Richtung des Pfeiles III in Figur 1,
- Figur 4: eine Seitenansicht entsprechend der Figur 2 mit Faltmitteln in einer ersten Arbeitsposition,
- Figur 5: eine Seitenansicht entsprechend der Figur 2 mit Faltmitteln in einer zweiten Arbeitsposition,
- Figur 6: einen teilweise gefalteten Zuschnitt in einer perspektivischen Darstellung,
- Figur 7: eine Hinged-Lid-Packung vor der Faltung der letzten Seitenlappen des Zuschnitts in perspektivischer Darstellung,
- Figur 8: eine Seitenansicht eines Preßmittels in einer ersten Arbeitsposition,
- Figur 9: eine Seitenansicht eines Preßmittels in einer zweiten Arbeitsposition und
- Figur 10: die Einwirkung des Preßmittels der Figuren 8 und 9 auf die Randbereiche einer Kopflasche in der Arbeitsposition der Figur 9.

Die Figuren 1 bis 3 zeigen in schematischer Darstellung verschiedene Ansichten einer Vorrichtung 1 nach der Erfindung zum Falten einer Kopflasche an einem Zuschnitt 2 einer Hinged-Lid-Packung für Zigaretten. Die Ausbildung des Zuschnitts 2 ist am besten in der Draufsicht der Figur 1 zu erkennen. Ein solcher auch als Blankett bezeichneter Schachtelzuschnitt 2 dient in Form einer Klappdeckelpackung oder Hinged-Lid-Packung zur äußeren Umhüllung einer mit einer inneren Einschlagfolie versehenen blockförmigen Zigarettengruppe 3, wie das in den Figuren 6 und 7 zu erkennen ist, auf die später Bezug genommen wird.

Der Schachtelzuschnitt 2 setzt sich in seinem mittleren Bereich aus einer Kopflasche 4, die auch als Deckelinnenlappen bezeichnet wird, einer Deckelvorderwand 6, einer Deckeloberwand 7, einer Deckelrückwand 8, einer Rückwand 9, einer Bodenwand 11 und einer Vorderwand 12 sowie beidseits der genannten Schachtelteile aus äußeren Deckelseitenlappen 13, inneren Deckeloberwandlappen 14, inneren Deckelseitenlappen 16, Innenseitenlappen 17, inneren Bodenwandlappen 18 und Außenseitenlappen 19 zusammen. Die einzelnen Zuschnittwandungen und Zuschnittlappen sind untereinander durch strichliniert dargestellte, vorgeprägte Faltlinien verbunden und mit als Vollinien dargestellten, ausgestanzten Trennungsschnitten versehen.

Wie die Figur 1 erkennen läßt, ist die Kopf- oder Deckelinnenlasche 4 breiter als die Deckelvorderwand 6. Die halbrund geformten Seitenbereiche 21 der Kopflasche 4 ragen nach beiden Seiten über die Breite der Deckelvorderwand 6 hinaus. Diese "überbreite" Kopflasche 4 wird an einer Knicklinie 22 zur Innenseite der Deckelvorderwand 6 hin gefaltet und so an die Deckelvorderwand angelegt. Dabei ragen die Seitenbereiche 21 ein Stück in den Bereich der Deckelseitenlappen 13 hinein, wodurch die Kopflasche 4 nach dem Hochklappen der Deckelseitenlappen 13 mechanisch in ihrer umgeklappten Position gehalten wird, die aus der Figur 6 ersichtlich und auch in Figur 7 erkennbar ist. Die Seitenbereiche 21 der Kopflasche 4 liegen nach dem Aufstellen der Deckelseitenlappen 13 an diesen an und halten die Kopflasche 4 auf diese Weise mechanisch in ihrer umgefalteten Position fest. Dabei können sie aber den entstehenden Deckel nach außen hin aufwölben. Das ist unerwünscht und wird mit der vorliegenden Erfindung vermieden, indem die Seitenbereiche 21 der Kopflasche 4 während des Faltvorgangs an Knicklinien 23 vorgebogen werden. Die stabile Fixierung der Kopflasche 4 an der Innenseite der Deckelvorderwand 6 bleibt dabei erhalten, ein Abdruck der Seitenbereiche 21 der Kopflasche durch die seitliche Deckelwandung hindurch wird jedoch vermieden. Um das Vorbiegen der Seitenbereiche 21 der Kopflasche 4 zu erleichtern und an definierter Stelle zu ermöglichen, können die Knicklinien 23 vorgeschwächt, z.B. vorgerillt sein.

Die Figuren 1 bis 3 zeigen eine Vorrichtung zum Falten der Kopflasche 4 und zum Vorbiegen der Seitenbereiche 21 in drei verschiedenen Ansichten.

Ein Schachtelzuschnitt 2 wird mittels eines Förderers, der im dargestellten Ausführungsbeispiel zwei Zahnriemen 24 aufweist, in Pfeilrichtung quer zu seiner Längsausrichtung in eine Faltstation 27 gefördert. Die Förderer 24 sind mit Anschlägen 28 zur genauen Positionierung der Zuschnitte 2 versehen. Parallel zu den Förderern 24 verlaufen Stützschienen 29 zum Abstützen des Zuschnittes während des Transportes. Der Förderer 24 ist schrittweise angetrieben und positioniert die Zuschnitte 2 nacheinander bearbeitungsgerecht in der Faltstation 27. Eine Transporteinrichtung dieser Art ist beispielsweise in der US-PS 4 188 024 dargestellt und im einzelnen beschrieben.

Der Faltstation 27 sind Faltmittel 31 in Gestalt einer stationären Faltleiste 32, eines schwenkbaren oder rotierenden Faltorgans 33 und eines stationären Mundstücks mit Seitenwangen 34 zugeordnet. Das Faltorgan 33 besteht aus zwei gleichen Drehkörpern auf einer in Pfeilrichtung 36 (Figur 2) angetriebenen Welle 37. Der Antrieb der Welle ist in Figur 1 schematisch dargestellt und mit 38 bezeichnet. Jeder Drehkörper des Faltorgans 33 weist eine Nase 39 auf, die zum Falten der Kopflasche 4 mit der Faltleiste 32 und den Seitenwangen 34 des Mundstücks zusammenwirkt. Die Drehachse des Faltorgans 33 verläuft parallel zur Faltkante der Faltleiste 32.

Der Ablauf des Faltvorganges ist den Figuren 2 bis 5 zu entnehmen. Die Nasen 39 des gemäß Figur 2 in Pfeilrichtung 36 rotierenden Faltorgans 33 erfassen die Kopflasche 4 und falten sie um die Faltkante der Faltleiste 32 herum, wobei sie sie gemäß Figur 3 zwischen den stationären Seitenwangen 34 des Mundstücks hindurchbewegen. Dabei werden die Seitenbereiche 21 der Kopflasche 4 an den Knicklinien 23 umgebogen. Mit dem ersten rotierenden Faltorgan 33 wirkt ein zweites rotierendes Faltorgan 41 zusammen, das zwischen den Drehkörpern 33 des ersten Faltorganes um eine zweite Welle 42 umläuft. Das zweite Faltorgan ergreift die vom ersten nach unten gefaltete Kopflasche 4 (vgl. Figur 4) und drückt sie weiter zur Innenfläche der Deckelvorderwand 6 (vgl. Figur 5).

Mit der soweit gefalteten Kopflasche 4 wird der Zuschnitt nun im nächsten Arbeitstakt aus der Faltstation zur weiteren Bearbeitung herausgefördert.

Nach dem beschriebenen Umfalten der Kopflasche 4 in der Faltstation 27 wird der Zuschnitt 2 in einer Preßstation 43 bearbeitungsgerecht positioniert.

Die Preßstation 43 weist eine Presse 44 mit einem stationären Obergesenk 46 und einem an einem Träger 47 um eine Achse 48 schwenkbaren Untergesenk 49 auf.

Der Zuschnitt 2 mit der gemäß Figur 5 gefalteten Kopflasche 4 wird in der gemäß Figur 8 geöffneten Presse 44 positioniert. Durch Schwenken des Trägers 47 in Pfeilrichtung 51 um die Schwenkachse 48 wird das Untergesenk 49 gegen das Obergesenk 46 bewegt, wobei die Kopflasche 4 gegen die Innenfläche der Deckelvorderwand 6 des Zuschnitts 2 gepreßt wird. Dadurch wird die Faltung der Kopflasche 4 soweit stabilisiert, daß sie bis zur späteren Deckelfaltung in einer nicht dargestellten Packmaschine erhalten bleibt.

In den Figuren 8 und 9 sind die Preßflächen 52 des Obergesenks 46 und 53 des Untergesenks 49 als ebene Flächen dargestellt, zwischen denen eine weitere Verformung des Zuschnitts 2 nicht stattfindet. Dies ist die übliche Ausbildung des Preßmittels zum Stabilisieren der Kopflaschenfaltung. In Figur 10 ist eine Ausbildung des Obergesenks 46 und des Untergesenks 49 dargestellt, die das gleichzeitige Vorbiegen der Seitenbereiche 21 der Kopflasche und der Deckelseitenlappen 13 der Deckelvorderwand 6 gestattet. Dazu weist zumindest das Untergesenk 49 Seitenpreßflächen 54 auf, die schräg zur Preßfläche 53 konvergieren. Das Obergesenk 46 drückt nun die Deckelvorderwand 6 zusammen mit der Kopflasche 4 so gegen die Preßflächen 53 und 54 des Untergesenks, daß die Seitenbereiche 21 und die Deckelseitenlappen 13 gemeinsam an ihren vorgesehenen Knicklinien vorgebogen werden. Bei dieser Ausbildung der Presse 44 kann auf das Vorbiegen der Seitenbereiche 21 der Kopflasche in der vorangehenden Faltstation, die im Zusammenhang mit den Figuren 1 bis 5 beschrieben wurde, verzichtet werden. Die Ausbildung der Presse gemäß Figur 10 ist also eine Alternative zur Anordnung eines Mundstücks mit Seitenwangen 34 in der Faltstation, die denselben Zweck erfüllt, nämlich das Vorbiegen der Seitenbereiche der Kopflasche. Allerdings können auch beide beschriebenen Einrichtungen zum Vorbiegen der Seitenbereiche 21 vorgesehen sein.

Nach der beschriebenen Faltung und Pressung der Kopflasche am Zuschnitt 2 wird dieser an eine nicht dargestellte Packmaschine übergeben, in welcher der Zuschnitt um eine bereits mit einem inneren Einschlag versehene Zigarettengruppe 3 herumgefaltet wird (vgl. Figuren 6 und 7).

Figur 6 zeigt den bereits teilweise um eine Zigarettengruppe 3 herumgefalteten Zuschnitt 2, dessen Deckelfaltung deutlich zu erkennen ist. Hier ist zu sehen, daß die Seitenbereiche 21 der Kopflasche 4 die Breite der Deckelvorderwand 6 überragen und sich an den Deckelseitenlappen 13 abstützen, sobald diese zur Deckelseitenwand gefaltet werden. Das beschriebene Vorbiegen der Seitenbereiche 21 verhindert, daß die Seitenbereiche 21 die Deckelwand nach außen ausbeulen können. Figur 7 zeigt eine Hinged-Lid-Packung vor dem letzten Faltvorgang, bei dem die Deckelseitenlappen 13 und die Außenseitenlappen 19 zur Seitenwand der Packung umgefaltet werden. Auch hier sind die Seitenbereiche 21 der Kopflasche 4 zu sehen, die die Breite der Packung überragen und dadurch die Kopflasche 4 ohne Beleimung an der Innenseite der Deckelvorderwand 6 fixieren, indem sie sie seitlich an den Deckelseitenlappen 13 abstützen.

## Patentansprüche

1. Verfahren zum Falten einer überbreiten Kopflasche (4) an einem Zuschnitt (2) für eine Hinged-Lid-Packung für Zigaretten, bei dem die Kopflasche (4) an die Innenseite einer Klappdeckelvorderwand (6) der Hinged-Lid-Packung angelegt wird, dadurch gekennzeichnet, daß über die Breite der Klappdeckelvorderwand (6) hinausragende Seitenbereiche (21) der Kopflasche (4) an vorgegebenen Knicklinien (23) vorgebogen werden.

2. Verfahren nach Anspruch 1, dadurch gekennzeichnet, daß die Knicklinien (23) der Seitenbereiche (21) der Kopflasche (4) vorgeschwächt werden.

3. Verfahren nach Anspruch 1 oder 2, dadurch gekennzeichnet, daß beim Falten der Kopflasche (4) gleichzeitig ihre Seitenbereiche (21) vorgebogen werden.

4. Verfahren nach einem der Ansprüche 1 bis 3, dadurch gekennzeichnet, daß die Kopflasche (4) beim Falten zwischen Seitenwangen (34) eines Mundstücks hindurch bewegt wird, deren Abstand voneinander kleiner als die Breite der Kopflasche (4) mit ihren Seitenbereichen (21) ist.

5. Verfahren nach einem der Ansprüche 1 bis 4, dadurch gekennzeichnet, daß ein Zuschnitt (2) in eine Faltposition gefördert wird, daß die Kopflasche (4) zur Innenfläche einer entlang einer Faltlinie (22) an die Kopflasche (4) angrenzenden Deckelvorderwand (6) hin umgelegt wird, daß dabei die die Breite der Deckelvorderseite überrragenden Seitenbereiche (21) der Kopflasche (4) an vorgegebenen Knicklinien (23) vorgebogen werden und daß der Zuschnitt (2) zur Ausführung weiterer Falt- und Bearbeitungsvorgänge weiter gefördert wird.

6. Verfahren nach einem der Ansprüche 1 bis 5, dadurch gekennzeichnet, daß die Kopflasche (4) nach dem Falten gegen die Innenfläche der Deckelvorderwand (6) gepreßt wird.

7. Verfahren nach Anspruch 6, dadurch gekennzeichnet, daß die Seitenbereiche (21) der Kopflasche (4) beim Pressen der Kopflasche (4) gegen die Deckelvorderwand (6) vorgebogen werden.

8. Vorrichtung zum Falten einer überbreiten Kopflasche (4) an einem Zuschnitt (2) für eine Hinged-Lid-Packung für Zigaretten mit einer Faltstation, Fördermitteln zum arbeitsgerechten Positionieren aufeinanderfolgender Zuschnitte (2) in der Faltstation und Faltmitteln (32, 33) zum Falten und Anlegen der Kopflasche (4) an die Innenfläche einer entlang einer Faltlinie (22) an die Kopflasche (4) angrenzenden Deckelvorderwand (6), dadurch gekennzeichnet, daß Mittel (1) zum Vorbiegen von über die Breite der Klappdekkelvorderwand (6) hinausragenden Seitenbereichen (21) der Kopflasche (4) an vorgegebenen Knicklinien (23) vorgesehen sind.

9. Vorrichtung nach Anspruch 8, dadurch gekennzeichnet, daß der Faltstation (27) als Mittel zum Vorbiegen ein mit dem Faltmittel (32, 33) zusammenwirkendes Mundstück mit Seitenwangen (34) zugeordnet ist, deren Abstand voneinander kleiner als die Breite der Kopflasche (4) mit Seitenbereichen (21) ist und daß das Faltmittel ein die Kopflasche (4) durch das Mundstück (34) bewegendes und dabei die Seitenbereiche (21) umbiegendes Faltorgan (33) aufweist.

10. Vorrichtung nach Anspruch 9, dadurch gekennzeichnet, daß der Abstand der Seitenwangen (34) des Mundstücks größer ist als die Breite der Klappdeckelvorderwand (6) und kleiner als die Gesamtbreite der Kopflasche (4) mit Seitenbereichen (21).

11. Vorrichtung nach einem der Ansprüche 8 bis 10, dadurch gekennzeichnet, daß der Faltstation (27) eine Preßstation (43) nachgeordnet ist, welche Preßmittel (44) mit Preßflächen (52, 53) zum Anpressen der umgefalteten Kopflasche (4) gegen die Innenfläche der Deckelvorderwand (6) aufweist.

12. Vorrichtung nach Anspruch 11, dadurch gekennzeichnet, daß als Preßmittel (44) ein Gesenk mit Obergesenk (46) und Untergesenk (47) vorgesehen ist, daß das Obergesenk (46) und/oder das Untergesenk (47) schräg zur Preßfläche (52 bzw. 53) konvergierende Seitenpreßflächen (54) zum gemeinsamen Umbiegen der Seitenbereiche (21) der Kopflasche (4) und äußerer Deckelseitenlappen (13) aufweisen.

13. Vorrichtung nach einem der Ansprüche 8 bis 12, dadurch gekennzeichnet, daß die Faltstation (27) und die Preßstation (43) einer die Zuschnitte (2) einzeln nacheinander quer zu ihrer Längsrichtung bewegenden Fördereinrichtung (24) zugeordnet sind.

14. Vorrichtung nach einem der Ansprüche 8 bis 13, dadurch gekennzeichnet, daß die Faltstation (27) und die Preßstation (43) einer die Zuschnitte (2) um Zigarettenblöcke (3) herumfaltenden Packmaschine zugeordnet sind.

## Claims

1. A method for folding an over-width top flap (4) on a blank (2) for a hinged-lid pack for cigarettes, in which the top flap (4) is attached to the inner face of a hinged-lid anterior wall (6) of the hinged-lid pack, characterised in that side regions (21) of the top flap (4) which project over the width of the hinged-lid anterior wall (6) are bent forward at pre-established broken lines (23).

2. A method according to Claim 1, characterised in that the broken lines (23) of the side regions (21) of the top flap (4) are previously weakened.

3. A method according to Claim 1 or 2, characterised in that when the top flap (4) is folded, its side regions (21) are simultaneously bent forward.

4. A method according to one of Claims 1 to 3, characterised in that, while being folded, the top flap (4) is moved through between side walls (34) of a mouth piece, the distance of the said side walls from one another being smaller than the width of the top flap (4) with its side regions (21).

5. A method according to one of Claims 1 to 4, characterised in that a blank (2) is conveyed into a folding position, in that the top flap (4) is turned down towards the inner face of an anterior wall (6) of the lid, the said anterior wall butting against the top flap (4) along a fold line (22), in that in so doing the side regions (21) of the top flap (4) which project over the width of the anterior face of the lid are bent forward at pre-established broken lines (23) and in that the blank (2) is conveyed further in order to carry out further folding and processing operations.

6. A method according to one of Claims 1 to 5, characterised in that, after folding, the top flap (4) is pressed against the inner face of the anterior wall (6) of the lid.

7. A method according to Claim 6, characterised in that, when the top flap (4) is pressed against the anterior wall (6) of the lid, the side regions (21) of the top flap (4) are bent forward.

8. A device for folding an over-width top flap (4) on a blank (2) for a hinged-lid pack for cigarettes with a folding station, conveying means for the work-ready positioning of successive blanks (2) in the folding station and folding means (32, 33) for folding and turning down the top flap (4) on to the inner face of an anterior wall (6) of the lid, the said anterior wall butting against the top flap (4) along a fold line (22), characterised in that means (1) are provided for the bending forward of side regions (21) of the top flap (4) which project over the width of the hinged-lid anterior wall (6) at pre-established broken lines (23).

9. A device according to Claim 8, characterised in that a mouth piece with side walls (34) which co-operates with the folding means (32, 33) is assigned to the folding station (27) as forward-bending means, the distance of the side walls from one another being smaller than the width of the top flap (4) with side regions (21) and in that the folding means has a folding member (33) moving the top flap through the mouth piece (34) and in so doing bending the side regions (21) round.

10. A device according to Claim 9, characterised in that the distance of the side walls (34) of the mouth piece is greater than the width of the hinged-lid anterior wall (6) and smaller than the overall width of the top flap (4) with side regions (21).

11. A device according to one of Claims 8 to 10, characterised in that a pressing station (43) is arranged downstream of the folding station (27), the said pressing station having pressing means (44) with pressing surfaces (52, 53) for pressing the folded top flap (4) against the inner surface of the anterior wall (6) of the lid.

12. A device according to Claim 11, characterised in that a die with upper die (46) and lower die (47) is provided as pressing means (44), in that the upper die (46) and/or the lower die (47) have lateral pressing surfaces (54) converging obliquely to the pressing surface (52 or 53) for joint bending of the side regions (21) of the top flap (4) and of outer side flaps (13) of the lid.

13. A device according to one of Claims 8 to 12, characterised in that the folding station (27) and the pressing station (43) are arranged in a conveyance direction (24) moving the blanks (2) individually one after the other transversely to their longitudinal direction.

14. A device according to one of Claims 8 to 13, characterised in that the folding station (27) and the pressing station (43) are assigned to a packing machine folding the blanks (2) around blocks of cigarettes (3).

## Revendications

1. Procédé pour plier une languette antérieure (4), débordant en largeur, sur un flan (2) pour un emballage à couvercle rabattable pour cigarettes, selon lequel la languette antérieure (4) est appliquée sur la face intérieure d'une paroi avant de couvercle rabattable (6) de l'emballage à couvercle rabattable, caractérisé en ce que des parties latérales (21) de la languette antérieure (4), qui font saillie au-delà de la largeur de la paroi avant de couvercle rabattable (6), sont pré-fléchies au niveau de lignes d'inflexion prédéfinies (23).

2. Procédé selon la revendication 1, caractérisé en ce que les lignes d'inflexion (23) des parties latérales (21) de la languette antérieure (4) sont préalablement formées par affaiblissement.

3. Procédé selon la revendication 1 ou 2, caractérisé en ce que les parties latérales (21) de la languette antérieure (4) sont pré-fléchies en même temps que se fait le pliage de cette dernière.

4. Procédé selon l'une des revendications 1 à 3, caractérisé en ce que la languette antérieure (4), lors du pliage, est déplacée entre des joues latérales (34) d'une pièce formant bouche, dont l'écartement mutuel est plus petit que la largeur de la languette antérieure (4) avec ses parties latérales (21).

5. Procédé selon l'une des revendications 1 à 4, caractérisé en ce qu'un flan (2) est transporté jusque dans un poste de pliage, en ce que la languette antérieure (4) est rabattue vers la surface intérieure d'une paroi avant de couvercle (6) contiguë à la languette antérieure (4) le long d'une ligne de pliage (22), en ce que les parties latérales (21) de la languette antérieure (4) qui dépassent de la largeur de la face avant de couvercle sont alors pré-fléchies au niveau de lignes d'inflexion prédéfinies (23) et en ce que le flan (2) est transporté plus loin en vue de l'exécution d'autres opérations de pliage et de façonnage.

6. Procédé selon l'une des revendications 1 à 5, caractérisé en ce que la languette antérieure (4) est, après le pliage, pressée contre la surface intérieure de la paroi avant de couvercle (6).

7. Procédé selon la revendication 6, caractérisé en ce que les parties latérales (21) de la languette antérieure (4) sont pré-fléchies lors du pressage de la languette antérieure (4) contre la paroi avant de couvercle (6).

8. Dispositif pour plier une languette antérieure (4), débordant en largeur, sur un flan (2) pour un emballage à couvercle rabattable pour cigarettes, comportant un poste de pliage, des moyens de transport destinés à positionner des flans successifs (2) dans le poste de pliage, de la manière qui convient pour le processus opératoire, et des moyens de pliage (32, 33) destinés à plier et à appliquer la languette antérieure (4) sur la surface intérieure d'une paroi avant de couvercle (6) contiguë à la languette antérieure (4) le long d'une ligne de pliage (22), caractérisé en ce qu'il est prévu des moyens (1) destinés à pré-fléchir, au niveau de lignes d'inflexion prédéfinies (23), des parties latérales (21) de la languette antérieure (4) qui font saillie au-delà de la largeur de la paroi avant de couvercle rabattable (6).

9. Dispositif selon la revendication 8, caractérisé en ce qu'au poste de pliage (27) est associée, en tant que moyens de pré-fléchissement, une pièce formant bouche coopérant avec le moyen de pliage (32, 33) et comportant des joues latérales (34), dont l'écartement mutuel est plus petit que la largeur de la languette antérieure (4) avec les parties latérales (21), et en ce que le moyen de pliage comporte un organe de pliage (33) déplaçant la languette antérieure (4) à travers la pièce formant bouche (34) et recourbant alors les parties latérales (21).

10. Dispositif selon la revendication 9, caractérisé en ce que l'écartement des joues latérales (34) de la pièce formant bouche est plus grand que la largeur de la paroi avant de couvercle rabattable (6) et plus petit que la largeur totale de la languette antérieure (4) avec les parties latérales (21).

11. Dispositif selon l'une des revendications 8 à 10, caractérisé en ce qu'en aval du poste de pliage (27), est disposé un poste de pressage (43), qui comporte des moyens de pressage (44) présentant des surfaces de pressage (52, 53) destinées à presser la languette antérieure repliée (4) contre la surface intérieure de la paroi avant de couvercle (6).

12. Dispositif selon la revendication 11, caractérisé en ce qu'il est prévu, comme moyens de pressage (44), une presse munie d'un bloc presseur supérieur (46) et d'un bloc presseur inférieur (47), en ce que le bloc presseur supérieur (46) et/ou le bloc presseur inférieur (47) présentent des surfaces de pressage latérales (54) convergeant obliquement en direction de la surface de pressage (52 ou 53), pour recourber ensemble les parties latérales (21) de la languette antérieure (4) et des pattes latérales extérieures de couvercle (13).

13. Dispositif selon l'une des revendications 8 à 12, caractérisé en ce que le poste de pliage (27) et le poste de pressage (43) sont associés à une installation de transport (24) déplaçant individuellement les flans (2), l'un après l'autre, dans une direction transversale à leur direction longitudinale.

14. Dispositif selon l'une des revendications 8 à 13, caractérisé en ce que le poste de pliage (27) et le poste de pressage (43) sont associés à une machine à emballer repliant les flans (2) autour de blocs de cigarettes (3).
